# EUROPÄISCHE PATENTSCHRIFT

(11) **EP 2 642 882 B1**
(45) Veröffentlichungstag und Bekanntmachung des Hinweises auf die Patenterteilung: **23.07.2014**
(21) Anmeldenummer: 12726399.4
(22) Anmeldetag: 31.05.2012
(51) Int. Cl.: A45C 13/00, A45C 13/18, A45C 13/42

(54) **KOFFERÜBERZUG ALS WERBETRÄGER**
CASE COVERING AS ADVERTISING MEDIUM
HOUSSE DE VALISE SERVANT DE SUPPORT PUBLICITAIRE

(30) Priorität: 09.08.2011 DE 102011109751
(43) Veröffentlichungstag der Anmeldung: 02.10.2013
(73) Patentinhaber: Artos Productions GmbH, 21629 Neu-Wulmstorf (DE)
(72) Erfinder: DZIAWER, Carsten, 21629 Neu-Wulmstorf (DE)
(74) Vertreter: Groth, Wieland
(86) Internationale Anmeldenummer: PCT/EP2012/060298
(87) Internationale Veröffentlichungsnummer: WO 2013/020733

(56) Entgegenhaltungen:
- DE-U1-202010 002 495
- US-A- 2 711 234
- US-A1- 2007 204 943
- US-B1- 7 077 251

## Beschreibung

### Gebiet der Erfindung

Die Erfindung betrifft einen Überzug für einen Koffer, der leicht an einem Reisekoffer befestigt und wieder von ihm entfernt werden kann. Der Überzug kann mit einem Aufdruck oder Aufnäher versehen werden, der zu Werbezwecken eingesetzt werden kann.

### Hintergrund der Erfindung

Reisekoffer besitzen große, in der Regel einfarbige Flächen, die an öffentlichen Orten sichtbar sind. Diese Flächen bleiben in der Regel ungenutzt, obwohl sie als Werbeflächen nutzbar wären. Aus dem Stand der Technik sind verschiedene Systeme bekannt, die dazu dienen sollen, diese Flächen der Reisekoffer nutzbar zu machen. DE 103 23 119 A1 offenbart eine starre transparente Schutzhülle für einen Koffer, die für Werbezwecke genutzt wird. DE 201 20 865 U1 beschreibt einen Koffer, der mit einer Werbe- oder Zierfolie bedeckt ist. EP 1 511 406 offenbart eine Taschenkonstruktion, die eine abnehmbare Platte enthält, in die Werbemittel oder Informationsmaterial eingearbeitet sein können. Zahlreiche andere Systeme zur Nutzung von Koffern und Taschen als Werbeträger bzw. von Schutzhüllen für Koffer oder Taschen sind bekannt.
Alle diese Systeme benötigen ein auf den jeweiligen Koffer angepasstes Trägersystem, das entweder bei der Herstellung des Koffers bereits in den Koffer integriert werden oder aufwendig nachträglich in den Koffer eingebaut werden muss. In der Regel lassen sich diese Systeme auch nicht leicht wieder von dem Koffer entfernen.

Die US 2,711,234 offenbart eine durchgängig aus Stretchmaterial bestehende Schutzhülle für einen Koffer. Werbung ist nicht auf die sich dehnende Schutzhülle aufbringbar. Die US 5,255, 765 betrifft zwei über Schnallen miteinander verbindbare Schutzabdeckungen für einen Koffer, die nur sehr aufwendig vom Koffer lösbar sind.

Aufgabe war es daher, eine Hülle für einen Koffer zu entwickeln, der die oben beschriebenen Nachteile des Standes der Technik vermeidet. Die Lösung dieser Aufgabe wird durch den Überzug bewerkstelligt, dessen Merkmale in den Ansprüchen und der Beschreibung definiert sind.

### Zusammenfassung des Erfindung

Die Erfindung betrifft einen Überzug für Reisekoffer, umfassend einen schlauchförmigen mit zwei Schlauchöffnungen über einen Reisekoffer stülpbaren Bezug, der entlang eines Schlauchumfanges aus mindestens zwei verschiedenen aus unterschiedlichen Materialien gefertigten Abschnitten besteht, wobei mindestens ein Abschnitt des Bezuges die zwei Schlauchöffnungen verbindet und aus einem elastischen Material besteht, und an jeder Schlauchöffnung einen die Schlauchöffnung überspannenden mit einem wiederverschließbaren Mechanismus versehenen Gurt, wobei die Enden des Gurtes an der jeweiligen Schlauchöffnung gegenüberliegend befestigt sind.

Der Bezug weist eine Längsausdehnung auf, an deren Enden jeweils eine der beiden Schlauchöffnungen vorgesehen ist. Der Bezug ist vorzugsweise vollständig über den Koffer stülpbar, Der Koffer weist eine Bodenhalbschale und eine Deckelhalbschale auf. Der durch die beiden Halbschalen gebildete Öffnungsspalt umläuft die vier Kofferschmalseiten, die seitlichen Schmalseiten und die Griffseite sowie die Standseite. Dabei liegen die Ränder der Schlauchöffnungen vorzugsweise ausschließlich auf den Seiten auf und bedecken auch nicht einmal teilweise die Stand- und/oder Griffseite des Koffers. Die Längsausdehnung des Bezugs ist kürzer als eine Länge der seitlichen Kofferseiten in Längsrichtung.

Ein Abschnitt des Überzugs kann bedruckbar oder mit einem Aufnäher versehen sein. Mindestens ein Aufdruck oder Werbeaufdruck kann auf dem Überzug oder Aufnäher aufgebracht sein.
Der Überzug kann ferner eine weitere Öffnung als Aussparung für einen Koffergriff auf der Seite des Bezuges umfassen.
Mindestens ein Abschnitt des Überzugs kann aus einem nicht-elastischen Material bestehen. Der mindestens eine Abschnitt aus dem elastischen Material kann höchstens 5 %, 10 %, 15 %, 20 % oder 25 % der Fläche des Bezuges einnehmen.

Vorzugsweise ist genau ein Abschnitt des Bezugs aus elastischem Material gebildet. Der genau eine Abschnitt aus elastischem Material ist zur Auflage auf einer der beiden seitlichen Schmalseiten des Koffers bestimmt.

Der Werbeaufdruck kann in dem Abschnitt aufgebracht sein, der aus nicht-elastischem Material besteht. Dadurch verzerrt sich der Werbeaufdruck während des Gebrauchs des Überzugs nicht. Der Werbeaufdruck kann auch auf einem Träger aufgebracht sein, der wiederum in eine am Bezug angeordnete Tasche einsteckbar ist.

Zwei Werbeaufdrucke können auf gegenüberliegenden Seiten des Bezuges aufgebracht werden.
Der Gurt kann aus zwei Gurtstücken bestehen und der wiederverschließbare Mechanismus an den freien Enden der Gurtstücke angebracht sein.
Der Überzug kann auf einen Reisekoffer gestülpt werden und durch Verschließen des wiederverschließbaren Mechanismus auf dem Reisekoffer fixiert werden.

### Kurze Beschreibung der Figuren

Figuren 1-5 zeigen einen Koffer, auf dem der erfindungsgemäße Bezug aufgebracht wurde, aus fünf verschiedenen Seitenansichten (Fig. 1-5 in der Reihenfolge: linke Schmalseite, vordere breite Seite, rechte Schmalseite, hintere breite Seite, Draufsicht)
Figuren 6-10 zeigen den erfindungsgemäßen Überzug ohne Koffer aus den gleichen Seitenansichten wie in den Figuren 1-5, wobei die Darstellung auf den Koffer verzichtet und trotzdem zur besseren Illustration im aufgestülpten Zustand dargestellt wird.

### Eingehende Beschreibung der Erfindung

Der erfindungsgemäße Überzug (7) kann auf einen Reisekoffer aufgestülpt werden. Dazu wird der Schließmechanismus (6) der Gurte (5) geöffnet oder offen gelassen. Auf den Koffer wird der Bezug (2) durch eine der genau zwei Schlauchöffnungen (8) gestülpt. Wenn der Bezug (2) sich vollständig auf dem Koffer befindet, können die Gurte (5) über den Schließmechanismus (6) fest miteinander verbunden werden. Die Gurte können dabei durch einen Griff des Koffers, wenn vorhanden, durchgeführt werden. Dadurch wird der Bezug zum einen durch den zum Teil elastischen Abschnitt (3) des Bezugs (2) in der einen Richtung und zum anderen durch die geschlossenen Gurte in der dazu vertikalen Richtung fixiert.

Der erfindungsgemäße Bezug (2) weist insbesondere den Vorteil auf, dass er einen elastischen Abschnitt (3) enthält. Dadurch ist es möglich, den Bezug (2) mit verschieden großen Reisekoffern zu verwenden, was eine flexible Anwendung ermöglicht. Der elastische Abschnitt (3) ermöglicht auch bereits, den Bezug (2) enganliegend zu fixieren. Ferner ist es leicht, die Schlauchöffnungen (8) des Bezuges (2) durch Öffnen des Schließmechanismus (6) freizugeben und danach den Bezug (2) abzuziehen. Der Koffer kann durch Dehnen des elastischen Abschnitts (3) auch ohne Abziehen des Bezugs (2) zumindest etwas geöffnet werden.

Der Überzug (7) kann verschiedene Funktionen erfüllen. Zum einen kann er als Schutzbezug den Koffer vor Gebrauchsspuren schützen. Zum anderen kann der Bezug (2) auch bedruckt werden, entweder direkt oder über einen auf dem Bezug (2) zu fixierenden Aufnäher. Der Aufdruck kann je nach Wunsch des Käufers oder Herstellers gestaltet sein. Insbesondere kann er Logos, Schriftzüge, Bilder, Farben oder die Darstellung von Marken enthalten.

Die Erfindung betrifft einen Überzug (7) für Reisekoffer, umfassend einen schlauchförmigen, über einen Reisekoffer stülpbaren, beziehungsweise gleichbedeutend aufziehbaren, Bezug (2), der beidseitig offen ist und aus mindestens zwei verschiedenen, aus unterschiedlichen Materialien gefertigten Abschnitten besteht, wobei mindestens ein Abschnitt (3) des Bezugs die zwei Schlauchöffnungen (8) verbindet und aus einem elastischen Material besteht; und an jeder Schlauchöffnung (8) einen die Schlauchöffnung (8) überspannenden, mit einem wiederverschließbaren Mechanismus (6) versehenen Gurt (5), wobei die Enden des Gurtes (5) an der jeweiligen Schlauchöffnung (8) gegenüberliegend befestigt sind.

Ein Reisekoffer im Sinne der Erfindung ist jeder Koffer, auf den ein erfindungsgemäßer Überzug (7) gestülpt werden kann. Insbesondere können die Koffer eine im Wesentlichen rechteckige oder quaderförmige Form aufweisen. Die Koffer können eine Länge aufweisen, die die Breite des Koffers übersteigt. Die Länge kann dem 1,25x, 1,5x, 1,75x, 2,00x oder dem 1,25x - 2,00x der Breite des Koffers entsprechen. Die Tiefe des Koffers kann dem 0,25x, 0,5x, 0,75x oder dem 0,25x - 0,75x der Breite des Koffers entsprechen. In der Regel wird der Koffer daher zwei kurze Schmalseiten, zwei lange Schmalseiten und zwei breite Seiten, die Teil der Deckel - und Bodenhalbschale sind, enthalten. Eine der Schmalseiten ist die Griffseite und eine die Standseite. Der Koffer kann Tragegriffe (9, 10) oder Griffe enthalten. Der Koffer kann an mindestens zwei Seiten Tragegriffe (9, 10) besitzen. Die Griffe (9, 10) sind insbesondere an einer kurzen und einer langen Schmalseite angebracht.

Unter schlauchförmig wird ein Bezug (2) in Form einer nach beiden Seiten offenen Röhre verstanden. Dieser Schlauch kann vollständig über den Koffer gestülpt werden, das heißt, dass zwei gegenüberliegende Seiten des Koffers nicht durch den Bezug (2) bedeckt werden.

Die Abschnitte, aus denen der Bezug (2) gefertigt ist, sind Textilien. Diese können gewebt oder gesponnen sein. Sie können ein- oder mehrlagig sein. Ein Abschnitt (3) ist aus einem elastischen Material gefertigt. Die Elastizität muss so groß sein, dass sie den sicheren Sitz des Bezugs gewährleistet. Elastische Materialien sind beispielsweise Nylon, Polyester, Spandex (Elastan, Lycra) oder Jersey. Die jeweiligen Abschnitte können eine rechteckige Form aufweisen. So kann der Bezug (2) aus einem Rechteck für den elastischen Abschnitt (3) und einem Rechteck für den nicht-elastischen Abschnitt bestehen. Diese lassen sich durch das Aneinanderfügen an jeweils zwei gegenüberliegenden Seiten eines Rechtecks zu einem Schlauch verarbeiten. Der Vorgang gilt entsprechend für Bezüge (2) mit mehreren elastischen Abschnitten.
Wiederverschließbare Mechanismen (6) für Gurte (5) sind aus dem Stand der Technik bekannt. Geeignet sind insbesondere Schnappverschlüsse, wie sie auch bisher an Koffergurten zu finden sind, Druckknöpfe oder Klettverschlüsse, Steckschallen, Metallschnallen, Karabiner, Rundbundschnallen, Halsbandsteckverschlüsse oder Knopf/Lochsysteme. Kombinationen dieser wiederverschließbaren Mechanismen (6) sind denkbar, wobei an jeder Schlauchöffnung nur zueinander kompatible verschließbare Mechanismen zum Einsatz kommen. Die Schließmechanismen (6) der zwei Schlauchöffnungen (8) können jedoch unterschiedlich sein. Die Schließmechanismen bestehen in der Regel aus zwei Gegenstücken (in den Figuren 2 und 7 ist der Mechanismus (6) als oberes und unteres Gegenstück erkennbar), die durch ihr Zusammenwirken infolge Aneinander- oder Ineinander-Drückens eine feste, aber trennbare Verbindung ausbilden.

Gurte (5) oder, hier gleichbedeutend verwendet, Riemen im Sinne der Erfindung sind längliche und flache Textilbänder, die eine hohe Zugfestigkeit aufweisen. Mindestens ein Ende eines Gurtes (5) ist an einer seiner beiden Schmalseiten an einer der Schlauchöffnungen (8) fixiert. Die Fixierung kann über Nähte, Nieten oder Klebungen oder eine Kombination davon erfolgen. An der anderen Schmalseite des Gurtes (5) ist das eine Gegenstück des wiederverschließbaren Mechanismus (6) angebracht. Das andere Gegenstück kann direkt auf dem Textil, das die Schlauchöffnung (8) bildet, angebracht sein. Das andere Gegenstück kann aber auch auf einem weiteren, ebenfalls an der Schlauchöffnung (8) befestigten Gurt (5) bzw. Gurtstück befestigt sein. Die wiederverschließbaren Mechanismen (6) sind an den Gurten (5) und dem Bezug (2) über Nähte, Nieten oder Klebungen befestigt. Der wiederverschließbare Mechanismus (6) kann eine Öffnung enthalten, die eine geeignete Form und Größe aufweist, um einen Gurt (5) hindurchzuführen. Die Gurte (5) können durch diese Öffnung durchgeführt sein und der durchgeführte Abschnitt des Gurtes (5) auf sich selbst zur Befestigung rückgefaltet sein, wobei die Befestigung wieder über Nähte, Nieten oder Klebungen erfolgen kann.

Die Befestigung des Gurtes (5) erfolgt an der jeweiligen Schlauchöffnung (8) gegenüberliegend. Das bedeutet, dass bei Draufsicht auf die Öffnung (8), an der die Öffnung (8) als Kreis erscheint, die Gurte an der Stelle angebracht sind, an der eine Tangente, die die Länge des Durchmessers des Kreises besitzt, den Kreis schneidet. Vorzugsweise werden die Gurte (5) an beiden Öffnungen (8) so angebracht, dass die Gurte (5) im geschlossenen Zustand zueinander parallel sind.

In einer alternativen Ausführungsform besitzt der Bezug (2) an einer der beiden Schlauchöffnung (8) keinen Gurt. Stattdessen ist der Bezug (3) an dieser Schlauchöffnung (8) so gearbeitet, dass die Schlauchöffnung (8) im Vergleich zur zweiten Schlauchöffnung (8) kleiner ist und nicht vollständig über den Koffer gestülpt werden kann. Diese Schlauchöffnung (8) ist aber groß genug, um einen Tragegriff unbedeckt zu lassen. Der Bezug (2) kann sich an dieser Stelle verjüngen, um eine bessere Passform an den Koffer zu ermöglichen.

Ein Abschnitt des Überzugs (2) kann bedruckbar oder mit einem Aufnäher versehen sein. Dieser Abschnitt (3) hat vorzugsweise einen Umriss und eine Fläche, durch die er nach Aufstülpen des Bezuges auf den Koffer die Fläche einer Seite des Koffers vollständig oder mindestens zu 25 %, 50 %, oder 75 % einnimmt oder höchstens zu 25 %, 50 %, 75 % oder 100 % einnimmt. Bereiche, die aus Kombinationen dieser Ober- und Untergrenzen bestehen, soweit sie sinnvoll sind, sind auch umfasst. "Mindestens" im Sinne dieser Erfindung schließt den jeweils angegebenen Wert und die darüber liegenden Werte ein. Die Seite ist vorzugsweise eine oder beide der oben beschriebenen breiten Seiten des Reisekoffers. Somit sind eventuelle Aufdrucke oder Werbemittel auf der Seite des Koffers gut sichtbar. Zwei Werbeaufdrucke können auf gegenüberliegenden Seiten des Bezuges aufgebracht werden, so dass nach Aufstülpen über einen Reisekoffer auf beiden Breitseiten des Koffers die Aufdrucke sichtbar sind.

Mindestens ein Aufdruck oder Werbeaufdruck kann auf dem bedruckbaren Abschnitt des Bezugs (2) oder Aufnähers aufgebracht sein. Es können aber auch zwei, drei, vier, fünf, sechs oder mehr Aufdrucke auf dem Überzug (2) sein. Vorzugsweise enthält der Bezug (2) zwei Aufdrucke. Vorzugsweise sind diese Aufdrucke auf gegenüberliegenden Seiten des Bezuges (2) aufgebracht, so dass nach Aufstülpen über einen Reisekoffer auf beiden Breitseiten des Koffers die Aufdrucke sichtbar sind.

Der Bezug kann ferner eine weitere Öffnung (4) als Aussparung für einen Koffergriff (10) auf einer der Seiten des Bezuges (2) umfassen. Dies bedeutet, dass die Öffnung (4) vorzugsweise an einer Stelle des Bezuges angebracht ist, die nach dem Überstülpen über einem der Griffe (10) liegt. Vorzugsweise wird dies eine der Schmalseiten des Koffers sein. Ein Beispiel einer solchen Ausführungsform ist in den Figuren.
Mindestens ein Abschnitt des Überzugs kann aus einem nicht-elastischen Material bestehen. Nicht-elastische Materialien sind unter Zugspannung nicht verformbar. Nicht-elastische Materialien können Baumwolle, Chiffon, Velours, Viskose, Kunstleder, Satin, Seide, Lackstoffe, Markisenstoffe, Damast, Non Woven (Vliesstoff), Segeltuch, Cotton, Coated, PVC Planen (LKW Planen), Polyethylen (Gewebeplane, Bändchenmaterial) sein.
Der mindestens eine Abschnitt (3) aus dem elastischen Material kann höchstens 5 %, 10 %, 15 %, 20 % oder 25 % der Fläche des Bezuges (2) einnehmen oder zwischen 5-25 %, 10-20 %, 15-20 % der Fläche des Bezuges einnehmen. Der Abschnitt (3) mit dem elastischen Material kann so ausgelegt sein, dass er eine Seite, vorzugweise eine Schmalseite eines Koffers, vollständig oder mindestens zu 20 %, 30 %, 40 %, 50 %, 60 %, 70 %, 80 %, 90 % bedeckt. Der Bezug kann auch zwei, drei oder vier elastische Abschnitte (3) aufweisen, die durch nicht-elastische Abschnitte (1) voneinander getrennt sind.

Der Bezug (2) kann entlang des Umfangs genau zwei elastische Abschnitte (3) aufweisen. Die beiden elastischen Abschnitte (3) sind in beiden Umfangsrichtungen gleichweit voneinander entfernt am Bezug angeordnet. Die Abschnitte zwischen den elastischen Abschnitten (3) sind vorzugsweise aus nicht-elastischem Material gebildet.

Der Aufdruck oder Werbeaufdruck kann in dem Abschnitt (1) aufgebracht sein, der aus nicht-elastischem Material besteht. Somit verzieht sich der Aufdruck nach dem Aufstülpen auf den Koffer nicht.
Zwei Werbeaufdrucke können auf gegenüberliegenden Seiten des Bezuges aufgebracht werden.
Der Gurt (5) kann aus zwei Gurtstücken bestehen und der wiederverschließbare Mechanismus (6) an den freien Enden der Gurtstücke angebracht sein. Die Gurtstücke einer Öffnung (8) können unterschiedliche oder gleiche Längen aufweisen. Ein Gurtstück kann genau oder mindestens 1,5 x, 2,0 x, 3,0 x, 5,0 x, 7,5 x, oder mindestens 10,0 x so lang sein wie das zweite Gurtstück. Die Gurte (5) oder Gurtstücke können längenverstellbar sein, was eine Anpassung des Überzugs (7) an verschiedene Koffergrößen erlaubt. Die Länge eines Gurtes (5) oder Gurtstückes kann eine Variation der Länge von mindestens dem Faktor 2 bis auf den Faktor 10 ermöglichen.

Die Gurtstücke sind an den nicht-elastischen Abschnitten (1) des Bezugs (2) befestigt. In Umfangsrichtung ist jedes der Gurtstücke eines Gurtes (5) gleich weit von dem, vorzugsweise jedem der beiden elastischen Abschnitte (3) entfernt am Bezug (2) angeordnet. Die Gurtstücke sind vorzugsweise entlang des Umfangs mittig am nicht-elastischen Abschnitt (1) angeordnet.

Der Überzug (7) kann auf einen Reisekoffer gestülpt werden und durch Verschließen des wiederverschließbaren Mechanismus auf dem Reisekoffer fixiert werden.

## Patentansprüche

1. Überzug für Reisekoffer umfassend einen schlauchförmigen, mit zwei Schlauchöffnungen (8) über einen Reisekoffer stülpbaren Bezug (2), **dadurch gekennzeichnet dass**
a) der Bezug entlang eines Schlauchumfangs mindestens zwei verschiedene, aus unterschiedlichen Materialien gefertigte Abschnitte (1, 3) aufweist, wobei mindestens ein Abschnitt (3) des Bezugs (2) die zwei Schlauchöffnungen (8) verbindet und aus einem elastischen Material besteht; und
b) an jeder Schlauchöffnung (8) ein die Schlauchöffnung (8) überspannender, mit einem wiederverschließbaren Mechanismus (6) versehener Gurt (5), wobei die Enden des Gurtes (5) an der jeweiligen Schlauchöffnung (8) gegenüberliegend befestigt sind, vorgesehen ist.

2. Überzug gemäß Anspruch 1, wobei mindestens ein Abschnitt (1) des Überzugs bedruckbar oder mit einem Aufnäher versehen ist.

3. Überzug gemäß Anspruch 2, wobei mindestens ein Aufdruck oder Werbeaufdruck auf dem Bezug (2) oder Aufnäher aufgebracht ist.

4. Überzug gemäß vorstehender Ansprüche, ferner umfassend eine weitere Öffnung (4) als Aussparung für einen Koffergriff auf der Seite des Bezuges (2).

5. Überzug gemäß einem der vorstehenden Ansprüche, wobei mindestens ein Abschnitt (1) aus einem nicht-elastischen Material besteht.

6. Überzug gemäß einem der vorstehenden Ansprüche, wobei der mindestens eine Abschnitt (3) mit dem elastischen Material höchstens 5 %, 10 %, 15 %, 20 % oder 25 % der Fläche des Bezuges (2) einnimmt.

7. Überzug gemäß Anspruch 5, wobei der Werbeaufdruck in dem Abschnitt (1) aufgebracht wird, der aus nicht-elastischem Material besteht.

8. Überzug gemäß einem der vorstehenden Ansprüche, bei dem zwei Werbeaufdrucke auf gegenüberliegenden Seiten des Bezuges (2) aufgebracht wurden.

9. Überzug gemäß einem der vorstehenden Ansprüche, bei dem der Gurt (5) aus zwei Gurtstücken besteht und der wiederverschließbare Mechanismus (6) an den freien Enden der Gurtstücke angebracht ist.

10. Überzug gemäß einem der vorstehenden Ansprüche, der auf einen Reisekoffer gestülpt wurde und durch Verschließen des wiederverschließbaren Mechanismus (6) auf dem Reisekoffer fixiert wurde.

## Claims

1. A covering for suitcases comprising a tubular cover (2) which is capable of being drawn back with two tube openings (8) over a suitcase, **characterized in that**
a) the covering along a periphery of the tube has at least two different portions (1, 3) produced from different materials, wherein at least one portion (3) of the cover (2) joins the two tube openings (8) and consists of a resilient material, and
b) at each tube opening (8) a belt (5) is foreseen which traverses the tube opening (8) and is provided with a re-closable mechanism (6), wherein the ends of the belt (5) are fastened opposite each other at the respective tube opening (8).

2. A covering according to Claim 1, wherein at least one portion (1) of the covering is capable of being printed on or is provided with a patch.

3. A covering according to Claim 2, wherein at least one imprint or advertising imprint is applied to the cover (2) or the patch.

4. A covering according to the preceding Claims, additionally comprising a further opening (4) on the side of the cover (2) as a gap for a handle of the case.

5. A covering according to any one of the preceding Claims, wherein at least one portion (1) consists of a non-resilient material.

6. A covering according to any one of the preceding Claims, wherein the at least one portion (3) with the resilient material occupies at most 5 %, 10 %, 15 %, 20 % or 25 % of the area of the cover (2).

7. A covering according to Claim 5, wherein the advertising imprint is applied in the portion (1) which consists of non-resilient material.

8. A covering according to any one of the preceding Claims, in which two advertising imprints have been applied to opposite sides of the cover (2).

9. A covering according to any one of the preceding Claims, in which the belt (5) comprises two parts and the re-closable mechanism (6) is attached to the free ends of the belt parts.

10. A covering according to any one of the preceding Claims, which has been drawn back onto a suitcase and has been fixed to the suitcase by closing the re-closable mechanism (6).

## Revendications

1. Housse pour valise de voyage comprenant un revêtement (2) en forme de gaine avec deux ouvertures de gaine (8), pouvant être enfilé sur une valise de voyage, **caractérisée en ce que**
a) la housse présente, le long d'une circonférence de gaine, au moins deux sections différentes (1, 3) fabriquées en différentes matières, cependant qu'au moins une section (3) du revêtement (2) relie les deux ouvertures de gaine (8) et est constituée par une matière élastique et,
b) à chaque ouverture de gaine (8), une courroie (5) qui est tendue sur l'ouverture de gaine (8) avec un mécanisme qui peut être refermé (6) est prévue, les extrémités de la courroie (5) étant fixées l'une en face de l'autre sur l'ouverture de gaine respective (8).

2. Housse selon la revendication 1, cependant qu'au moins une section (1) de la housse est imprimable ou est pourvue d'une étiquette en tissu.

3. Housse selon la revendication 2, cependant qu'au moins une impression ou une impression publicitaire est appliquée sur le revêtement (2) ou sur l'étiquette en tissu.

4. Housse selon les revendications précédentes comprenant de plus une ouverture supplémentaire (4) comme encoche pour une poignée de valise sur le côté du revêtement (2).

5. Housse selon l'une des revendications précédentes, cependant qu'au moins une section (1) est en une matière non élastique.

6. Housse selon l'une des revendications précédentes, cependant que la section qui existe au moins (3) avec la matière élastique prend au maximum 5%, 10%, 15%, 20% ou 25% de la surface du revêtement (2).

7. Housse selon la revendication 5, cependant que l'impression publicitaire est appliquée dans la section (1) qui est en une matière non élastique.

8. Housse selon l'une des revendications précédentes pour laquelle deux impressions publicitaires ont été appliquées sur des côtés opposés du revêtement (2).

9. Housse selon l'une des revendications précédentes pour laquelle la courroie (5) est constituée par deux morceaux de courroie et le mécanisme qui peut être refermé (6) est fixé aux extrémités libres des morceaux de courroie.

10. Housse selon l'une des revendications précédentes qui a été enfilée sur une valise de voyage et qui a été fixé sur la valise de voyage en fermant le mécanisme qui peut être refermé (6).
